# EUROPÄISCHE PATENTSCHRIFT

(11) **EP 1 712 693 B1**
(45) Veröffentlichungstag und Bekanntmachung des Hinweises auf die Patenterteilung: **20.04.2011**
(21) Anmeldenummer: 06006940.8
(22) Anmeldetag: 31.03.2006
(51) Int. Cl.: E04B 2/70, E04B 1/26

(54) **Bauwerkwand aus Holz**
Wooden wall framework
Construction de cloison en bois

(30) Priorität: 04.04.2005 DE 102005015404
(43) Veröffentlichungstag der Anmeldung: 18.10.2006
(73) Patentinhaber: Finnforest Merk GmbH, 86551 Aichach (DE)
(72) Erfinder: Moser, Karl, 86551 Aichach (DE)
(74) Vertreter: Liska, Horst

(56) Entgegenhaltungen:
- DE-A1- 2 501 330
- DE-A1- 3 434 372
- DE-U1- 20 308 811
- DE-U1- 29 707 800
- FR-A- 2 815 654

## Beschreibung

Die Erfindung betrifft eine Bauwerkwand mit einem aus mehreren stumpf aneinander stoßenden, im Querschnitt im Wesentlichen rechteckförmigen Holzriegeln aufgebauten, ebenen Rahmen, einer an dem Rahmen befestigten Beplankung auf wenigstens einer der Flachseiten des Rahmens und Verbindungselementen an den Stoßstellen der Holzriegel.

Bauwerkwände dieser Art werden üblicherweise als nicht tragende Innenwände eingesetzt. Der Rahmen besteht aus zumeist gehobelten und getrockneten Vollholzriegeln und ist beiderseits mit Verkleidungsplatten z.B. Gipskartonplatten oder Holzwerkstoff-Platten beplankt. Zur Verbindung der Holzriegel werden herkömmlich Zapfenverbindungen oder Blechbeschläge vorgesehen oder aber die Holzriegel wurden durch schräg eingetriebene Nägel oder Schrauben miteinander verbunden. Die natürlich gewachsenen Kantholzriegel neigen jedoch zum Verziehen. Die bisher üblichen Verbindungen setzen einiges fachmännisches Geschick voraus, wenn Fluchtungsfehler oder übermäßige Abmessungstoleranzen des Rahmens vermieden werden sollen.

Um derartige ungewollte Verformungen des Rahmens zu vermeiden ist es ferner bekannt den Rahmen aus Blechprofilen aufzubauen, die ihrerseits wieder mit Gipskartonplatten oder Holzwerkstoff-Platten beplankt werden. Aber auch bei Blechprofil-Rahmen ist einiges handwerkliches Geschick für ein fachgerechtes Ergebnis erforderlich, so dass auch diese Art von Bauwerkwänden nur begrenzt im Heimwerkerbereich genutzt werden können. Insbesondere sind vielfach Spezialwerkzeuge zur Bearbeitung der Blechprofile erforderlich.

Aus DE 25 01 330 A1 ist ein auch im "Do-it-yourself"-Verfahren aufbaubares Wandelement mit einem aus mehreren stumpf aneinander stoßenden, rechteckförmigen Holzriegeln aufgebauten, ebenen Rahmen bekannt, der zumindest an einer Flachseite des Rahmens beplankt ist. Die Holzriegel sind als Vollholzriegel ausgebildet und haben über ihre gesamte Länge sich erstreckende Schwalbenschwanznuten. An den Stoßstellen sind sie über Schwalbenschwanz-Verbindungselemente aneinander befestigt, die beim Zusammenbau des Rahmens in die Schwalbenschwanz-Längsnuten der zu verbindenden Riegel eingefädelt werden.

Aus FR 2 815 654 A1 ist es bekannt, die Riegel eines Wandrahmens aus miteinander verleimten Brettern aufzubauen. Die miteinander verleimten Bretter haben unterschiedliche Breite und bilden zwischen den Deckbrettern Längsnuten, in die den Rahmen ausfachende Wandplatten eingreifen.

Es ist Aufgabe der Erfindung, eine Bauwerkwand anzugeben, die auf sehr einfache Weise und mit einfachsten Werkzeugen aufgebaut werden kann. Insbesondere soll die Genauigkeit, mit der die Bauwerkwand aufgebaut werden kann, erhöht werden, so dass sie auch von weniger geübten Personen aufgebaut werden kann, und ferner soll die Bauwerkwand querverwindungssteif sein.

Die erfindungsgemäßen Merkmale einer solchen Bauwerkwand sind in Anspruch 1 angegeben.

Bei einer solchen Bauwerkwand sind die Holzriegel als Schichtholzriegel in Form von Furnierschichtholzriegel oder Sperrholzriegel ausgebildet, die sich im Wesentlichen nicht verwinden. Die Stapelrichtung der Schichten der Schichtholzriegel verläuft längs der Rahmenebene, womit sich die Schichten quer zur Rahmenebene erstrecken. Dies führt zu einer besonders hohen Querverwindungssteifigkeit der Bauwerkwand. Darüber hinaus lassen sich die Schichtholzriegel auf diese Weise in unterschiedlicher Breite aus Schichtholzplatten herstellen.

Da zudem die mit ihren Verbindungsabschnitten in die Längsnuten der Schichtholzriegel eingreifenden Verbindungselemente die Schichtholzriegel quer zur Rahmenebene ausrichten, lassen sich ebene Rahmen ohne Fluchtungsfehler an den Stoßstellen aufbauen. Die Bauwerkwand kann sowohl im professionellen Bereich als auch im Heimwerkerbereich eingesetzt werden. Zum Ablängen der Schichtholzriegel genügt eine herkömmliche Säge. Für die Verbindung der Schichtholzriegel sorgen die vorgefertigt angepassten Verbindungselemente, die zur Fixierung an den Schichtholzriegeln mit Durchtrittslöchern für Nägel oder Schrauben versehen sein können. Es versteht sich, dass die Verbindungselemente, wie bei derartigen Bauwerkwänden üblich, nur einen Teil der Wandlasten aufnehmen müssen. Die Endstabilität der Bauwerkwand wird durch die nachträgliche Beplankung erreicht, die an den Schichtholzriegeln befestigt, beispielsweise angenagelt oder angeschraubt wird.

Im Prinzip genügt es, wenn in lediglich zwei der Längsseiten der Schichtholzriegel über deren gesamte Länge sich erstreckende Längsnuten vorgesehen sind. Bevorzugt sind jedoch in allen vier Längsseiten solche Längsnuten vorgesehen. Auf diese Weise lassen sich auch Eckverbindungen herstellen.

Um bei dickeren Bauwerkwänden gegebenenfalls auch mehrere Verbindungselemente quer zur Rahmenebene nebeneinander anbringen zu können, ist in einer bevorzugten Ausgestaltung vorgesehen, dass in paarweise sich gegenüberliegenden Längsseiten der Schichtholzriegel jeweils mehrere zueinander parallel verlaufende Längsnuten vorgesehen sind.

Zweckmäßigerweise haben die Längsnuten gleiche Breite oder/und Tiefe, so dass einheitliche Verbindungselemente benutzt werden können. Es hat sich als günstig erwiesen, wenn die Längsnuten eine Breite oder/und eine Tiefe zwischen 5 und 15 mm haben. Bei Abmessungen dieser Art wird der Querschnitt der Schichtholzriegel nicht allzusehr geschwächt und dennoch ist die verbleibende Nutwange hinreichend stark, um die Schichtholzriegel quer zur Rahmenebene an den Verbindungsabschnitten zu führen.

Die Schichtholzriegel haben zweckmäßigerweise in Richtung ihres Schichtstapels eine Dicke zwischen 33 und 75 mm und in Schichtrichtung eine Breite zwischen 40 und 240 mm. Um eine hinreichend große Anzahl Schichten unterbringen zu können, sollte die Dicke der einzelnen Schichten zwischen 1,2 bis 3,3 mm liegen. Speziell bei Furnierschichtholzriegeln sollten die Schichtdicken zwischen 2,9 bis 3,3 mm liegen.

Für eine hinreichend große Tragfähigkeit der Schichtholzriegel verläuft die Faserrichtung der Mehrzahl der Holzschichten der Schichtholzriegel zumindest angenähert in Längsrichtung der Schichtholzriegel. Wenngleich bevorzugt die Faserrichtung sämtlicher Holzschichten der Schichtholzriegel in deren Längsrichtung verläuft, so versteht sich, dass ein Teil der Schichten mit quer zur Rahmenebene verlaufender Faserrichtung zur Minderung der Verwindungstendenz eingebaut sein kann.

Die Verbindungselemente können unterschiedlich aufgebaut sein. Den verschiedenen Varianten ist gemeinsam, dass sie über ihre Verbindungsabschnitte den stumpf endenden Schichtholzriegel quer zur Rahmenebene relativ zu dem querenden Schichtholzriegel im Wesentlichen fluchtend ausrichten, so dass beim Zusammenbau des Rahmens lediglich noch die Position des stumpf endenden Schichtholzriegels längs des querenden Schichtholzriegels entsprechend den gewünschten Abmessungen justiert werden muss.

In einer bevorzugten Ausgestaltung ist vorgesehen, dass die Verbindungsabschnitte des Verbindungselements eine langgestreckte Verbindungsplatte bilden, deren Breite im Wesentlichen gleich der Breite der Längsnuten ist und die in die Längsnut des stumpf endenden Schichtholzriegels eingesetzt ist und mit einem ihrer Längsenden in die Längsnut des querenden Schichtholzriegels eingreift. Von einem der Längsenden der Verbindungsplatte, hier dem in die Längsnut des querenden Schichtholzriegels eingreifenden Längsende steht bevorzugt ein Dorn in Längsrichtung der Verbindungsplatte ab, der in den querenden Schichtholzriegel eingreift. Bei dem Dorn kann es sich um einen nagelartigen Fortsatz handeln, der beim Einbau der Verbindungsplatte in den querenden Schichtholzriegel eingetrieben wird. Bei einem solchen Verbindungselement handelt es sich um ein einfaches und kostengünstig herstellbares Bauteil.

In einer Variante kann vorgesehen sein, dass die Verbindungselemente als Verbindungswinkel mit quer zueinander verlaufenden, die Verbindungsabschnitte bildenden Laschenschenkel für den Eingriff in die Längsnuten der Schichtholzriegel ausgebildet sind. Auch bei diesen Verbindungselementen handelt es sich um einfache und kostengünstig herstellbare Bauteile. Zusätzlich können die Laschenschenkel in der Rahmenebene durch einen Stützzwickel ausgesteift sein.

Besonders stabil sind Ausgestaltungen, bei welchen die Verbindungselemente als im Wesentlichen U-förmige Verbindungsklammern ausgebildet sind, von deren Klammersteg zwei für den Eingriff in die Längsnuten des stumpf endenden Schichtholzriegels bestimmte Laschenschenkel abstehen, wobei der Klammersteg für den Eingriff in die benachbarte Längsnut des querenden Schichtholzriegels bestimmt ist und der Klammersteg und die Laschenschenkel die Verbindungsabschnitte bilden.

Um hinreichend tiefes Eindringen des Klammerstegs in die Längsnut des querenden Schichtholzriegels sicherzustellen, kann im Bereich des Klammerstegs zu den Laschenschenkeln hin wenigstens eine für die Anlage an der Stirn des stumpf endenden Schichtholzriegels bestimmte Anlagefläche vorgesehen sein, die den Klammersteg im Abstand von der Stirn hält. Die Anlagefläche kann durch einen Vorsprung des Klammerstegs, aber auch durch eine aus den Laschenschenkeln herausgebogene Nase oder dergleichen gebildet sein. Beispielsweise kann der Klammersteg zu den Laschenschenkeln hin mit wenigstens einer die Anlagefläche bildenden Eindrückung versehen sein.

Die vorstehend erläuterten Verbindungselemente haben eine bandähnliche Struktur mit der Breite der Längsnuten, die sich im Wesentlichen vollständig in die Längsnuten einsenken lässt. Es versteht sich, dass jedoch die Verbindungselemente auch auf die Seitenflächen der Schichtholzriegel seitlich, insbesondere beiderseits seitlich der Längsnut übergreifen können.

Solche seitlich über die Verbindungsabschnitte überstehenden Bereiche können zur Aussteifung des Verbindungselements oder/und zur Fixierung des Verbindungselements an dem Schichtholzriegel ausgenutzt werden.

In einer bevorzugten Ausgestaltung der zuletzt erläuterten Variante ist vorgesehen, dass die Verbindungselemente eine die Stirn des stumpf endenden Schichtholzriegels zumindest teilweise überdeckende Basisplatte aufweisen, von der wenigstens ein Laschenschenkel für den Eingriff in die Längsnut des stumpf endenden Schichtholzriegels quer absteht und von der zum Eingriff in die Längsnut des querenden Schichtholzriegels wenigstens ein Verbindungssteg auf der dem Laschenschenkel abgewandten Seite quer absteht, wobei der Laschenschenkel und der Verbindungssteg die Verbindungsabschnitte des Verbindungselements bilden. Zweckmäßigerweise stehen von der Basisplatte zwei Laschenschenkel für den Eingriff in die Längsnuten des stumpf endenden Schichtholzriegels ab. Die Basisplatte liegt hierbei auf der Stirn des stumpf endenden Schichtholzriegels auf und vermag auf diese Weise beim Ablängen des Schichtholzriegels entstandene Unebenheiten der Stirn ausgleichen.

Bei dem Verbindungssteg kann es sich um einen aus der Basisplatte herausgedrückte Verbindungssteg handeln, dessen entlang der Längsnut des querenden Schichtholzriegels verlaufende Ränder aus der Basisplatte freigeschnitten sein können, um eine eng passende Führungsfläche zu erreichen.

Eine Variante der vorstehend erläuterten Verbindungselemente, die an Schichtholzriegel unterschiedlicher Dicke anpassbar ist, ist dadurch gekennzeichnet, dass die Basisplatte zwei längs des querenden Schichtholzriegels verschiebbar aneinander geführte Plattenabschnitte umfasst, von denen einer der Plattenabschnitte einen der Laschenschenkel und der andere Plattenabschnitt den Verbindungssteg und einen weiteren der Laschenschenkel aufweist. Eine Anpassung der Verbindungselemente an Schichtholzriegel unterschiedlicher Breite ist zum Beispiel dann erforderlich, wenn die Schichtholzriegel nicht im rechten Winkel aufeinanderstoßen, sondern schräg zueinander eingebaut werden sollen. In diesem Fall verläuft die Stirnfläche des stumpf endenden Schichtholzriegels schräg und dementsprechend ist der Abstand der Längsnuten längs der schräg verlaufenden Stirn vergrößert. Es versteht sich, dass in diesem Fall die Laschenschenkel entsprechend der Schrägstellung nachgebogen werden müssen, wie dies auch bei den vorangegangen erläuterten Verbindungselementen erforderlich ist, wenn diese bei einem Schrägstoß eingesetzt werden sollen. Die Verbindungselemente sind deshalb bevorzugt als Metallblech-Biegeteile oder Metallblech-Stanzteile ausgebildet. Es versteht sich jedoch, dass die Verbindungselemente auch als Kunststoff-Formteile ausgebildet sein können.

Zum Gegenstand der Erfindung gehört nicht nur die vorangegangen erläuterte Bauwerkwand, sondern auch ein Konstruktionsteilesatz zum Aufbauen eines Rahmens einer Bauwerkwand der vorangegangen erläuterten Art. Der Konstruktionsteilesatz umfasst Halbzeug-Schichtholzriegel und wenigstens ein Verbindungselement für die stumpf aneinander stoßende Verbindung von aus den Halbzeug-Schichtholzriegeln abgetrennten Schichtholzriegel-Abschnitten. Die Halbzeug-Schichtholzriegel können in vorbestimmten Längen, beispielsweise einer Länge von mehreren Metern handelsüblich angeboten werden.

Im Folgenden wird die Erfindung anhand von Zeichnungen näher erläutert. Hierbei zeigt:
Fig. 1 eine teilweise aufgebrochene Bauwerkwand gemäß der Erfindung;
Fig. 2 eine Schnittansicht durch eine erste Stoßstelle eines Rahmens der Bauwerkwand, gesehen entlang einer Linie II-II in Fig. 1;
Fig. 3 eine Seitenansicht eines Verbindungselements an der ersten Stoßstelle in Fig. 2;
Fig. 4 eine Schnittansicht durch eine zweite Stoßstelle des Rahmens der Bauwerkwand, gesehen entlang einer Linie IV-IV in Fig. 1;
Fig. 5 eine Schnittansicht durch eine dritte Stoßstelle des Rahmens der Bauwerkwand, gekennzeichnet durch einen Pfeil V in Fig. 1 und gesehen entlang einer Linie V-V in Fig. 6;
Fig. 6 eine Schnittansicht durch die dritte Stoßstelle, gesehen entlang einer Linie VI-VI in Fig. 5;
Fig. 7 eine Variante eines bei der Bauwerkwand der Fig. 1 verwendbaren Verbindungselements in einer Schnittdarstellung der Stoßstelle, gesehen entlang einer Linie VII-VII in Fig. 8;
Fig. 8 eine Schnittansicht des Verbindungselements, gesehen entlang einer Linie VIII-VIII in Fig. 7;
Fig. 9 eine weitere Variante eines Verbindungselements mit justierbarer Breite in einer Schnittansicht, gesehen entlang einer Linie IX-IX in Fig. 10;
Fig. 10 eine Schnittansicht des Verbindungselements, gesehen entlang einer Linie X-X in Fig. 9 und
Fig. 11 eine Schnittansicht einer Variante eines bei der Bauwerkwand der Fig. 1 einsetzbaren Schichtholzriegels.

Die Fig. 1 bis 3 zeigen eine Bauwerkwand 1 mit einem aus langgestreckten, im Querschnitt im Wesentlichen rechteckförmigen Schichtholzriegeln 3 aufgebauten, ebenen Rahmen 5, der zumindest auf einer seiner Flachseiten, vorzugsweise jedoch auf beiden Seiten eine Beplankung 7 trägt. Bei der Beplankung kann es sich um Gipskartonplatten, Platten aus Holzwerkstoff oder dergleichen, aber auch um eine Bretterbeplankung handeln. Die Schichtholzriegel 3 sind an den Verbindungsstellen 9 stumpf gestoßen, d.h. jeweils einer der Schichtholzriegel 3 endet stumpf an einem seine Stirn querenden anderen Schichtholzriegel, wie dies ohne weiteres Fig. 1 zeigt.

Die Schichten 11 der Schichtholzriegel 3 sind in Richtung der Ebene des Rahmens 5 gestapelt, erstrecken sich also mit ihrer Schichtfläche quer zur Rahmenebene. Die Schichtholzriegel 3 haben im Wesentlichen Rechteckquerschnitt und sind zumindest an ihren quer zur Rahmenebene verlaufenden Seitenflächen 13 sämtlich mit mittig angeordneten, über die gesamte Länge des Schichtholzriegels 3 sich erstreckenden Längsnuten 15 versehen. In gleicher Weise sind in den längs der Rahmenebene verlaufenden Seitenflächen 17 der Schichtholzriegel 3 mittig und über die gesamte Länge sich erstreckende Längsnuten 19 eingearbeitet.

Die Schichtholzriegel 3 sind an den Verbindungsstellen 9 durch Verbindungselemente aneinander fixiert. Die Fig. 2 und 3 zeigen eine erste Ausgestaltung dieser Verbindungselemente, hier in Form eines Verbindungswinkels 21 mit quer zueinander verlaufenden Laschenschenkeln 23, deren Breite im Wesentlichen gleich der Breite der Längsnuten 15 ist. Eingesetzt in benachbarte Längsnuten der aneinander stoßenden Schichtholzriegel 3 fixieren der Verbindungswinkel 21 den stumpf endenden Schichtholzriegel 3 zur Ebene des Rahmens 5 fluchtend an dem die Verbindungsstelle 9 querenden Schichtholzriegel 3. In den Laschenschenkel 23 sind Durchtrittslöcher 25 vorgesehen, über die der Verbindungswinkel 21 an den Schichtholzriegeln 3 angenagelt oder angeschraubt werden kann.

Bei den Verbindungswinkein 21 kann es sich um aus einem Metallband gefertigte Blechbiegeteile handeln, gegebenenfalls kann, wie in Fig. 3 bei 27 angedeutet zwischen den Laschenschenkeln 23 ein Stützzwickel vorgesehen sein. Es versteht sich, dass der Verbindungswinkel 21 gegebenenfalls auch als Kunststoff-Formteil ausgebildet sein kann.

Die Längsnuten 15, 19 haben zweckmäßigerweise eine Breite oder/und Tiefe zwischen 5 und 15 mm und erstrecken sich über die gesamte Länge der Schichtholzriegel 3. Die Schichtholzriegel 3 können damit problemlos durch Absägen von Riegelabschnitten aus Schichtholzriegel-Halbzeug hergestellt werden. Für den Aufbau des Rahmens 5 sind keine besonderen handwerklichen Vorkenntnisse erforderlich, da die Verbindungswinkel 21 für fluchtendes Ausrichten der Schichtholzriegel 3 an den Verbindungsstellen 9 sorgen. Da die Elemente des Rahmens 5 aus Schichtholz bestehen, verwinden sie sich im Wesentlichen nicht. In Richtung ihres Schichtenstapels sind die Schichtholzriegel 3 bevorzugt zwischen 33 und 75 mm dick. Quer zur Ebene des Rahmens 5 haben die Schichtholzriegel 3 eine Breite zwischen 40 und 240 mm. Bevorzugt handelt es sich Furnierschichtholzriegel oder Sperrholzriegel, deren einzelne Schichten zwischen 1,2 und 3,3 mm dick sind. Bei Furnierschichtholzriegeln sind die Schichten zweckmäßigerweise zwischen 2,9 und 3,3 mm dick.

Der Rahmen 5 kann, wie bei den in Rede stehenden Wänden üblich, mit Isoliermaterial ausgefacht sein. In nicht belegten Längsnuten können zusätzlich Rohre, Kabel, Leitungen und dergleichen eingelegt sein, wie dies in Fig. 2 bei 29 angedeutet ist.

Wie nachfolgend noch näher erläutert sind an dem Rahmen 5 in Fig. 1 unterschiedliche Typen von Verbindungselementen zur Verbindung aneinander stoßender Schichtholzriegel vorgesehen. Es versteht sich, dass sämtliche Verbindungselemente aber auch vom gleichen Typ sein können, beispielsweise sämtliche Verbindungsstellen mit Hilfe der anhand der Fig. 2 und 3 erläuterten Verbindungswinkel 21 relativ zueinander fixiert sein können.

Fig. 4 zeigt eine Variante eines Verbindungselements in Form einer langgestreckten Verbindungsplatte 31, deren Breite im Wesentlichen gleich der Breite der Längsnuten 15 ist. Die Verbindungsplatte trägt an einem ihrer Längsenden eine in Längsrichtung abstehenden Nageldorn 33 und ist mit dem Nageldorn 33 in den querenden Schichtholzriegel 3 eingetrieben. Der Hauptteil der Verbindungsplatte 31 liegt in der Längsnut 15 des stumpf endenden Schichtholzriegels 3, greift aber mit seinem den Nageldorn 33 tragenden Längsende in die benachbarte Längsnut 15 des querenden Schichtholzriegels 3 ein. Nicht näher dargestellt ist eine Variante, in der die Verbindungsplatte 31 an dem in die Längsnut 15 des querenden Schichtholzriegels 3 eingreifenden Ende einen L- oder T-förmigen Kopf trägt. Auch die Verbindungsplatte 31 ist mit Durchtrittslöchern 35 zum Annageln oder Anschrauben versehen. Vorteil der Verbindungsplatte 31 ist, dass sie sich im Wesentlichen nur in einer Richtung erstreckt und damit auch bei schräg stoßenden Schichtholzriegeln 3 eingesetzt werden kann, wie dies in Fig. 1 gezeigt ist.

Die Fig. 5 und 6 zeigen eine weitere Variante eines bei dem Aufbau des Rahmens 5 in Fig. 1 verwendbaren Verbindungselements, hier in Form einer U-förmigen Verbindungsklammer 37, von deren für den Eingriff in die Längsnut 15 des querenden Schichtholzriegels 3 bestimmten Klammersteg 39 zwei Laschenschenkel 41 zueinander parallel abstehen. Die Laschenschenkel 41 greifen in die Längsnuten 15 des stumpf endenden Schichtholzriegels 3 ein, wobei ihr Abstand gleich dem Abstand der Nutböden dieser Längsnuten 15 ist. Die Breite des Klammerstegs 39 und der Laschenschenkel 41 ist im Wesentlichen gleich der Breite der Längsnuten 15.

Die Verbindungsklammern 37 sind als aus einem Metallband gebogene Blechbiegeteile. In den Kehlen am Übergang des Klammerstegs 39 in die Laschenschenkel 41 sind Eindrückungen 43 angeformt, die an der Stirn des stumpf endenden Schichtholzriegels 3 anliegen und den Klammersteg 39 im Abstand von der Stirn halten. Auf diese Weise wird sichergestellt, dass der Klammersteg 39 möglichst tief in die Längsnut 15 des querenden Schichtholzriegels 3 eintaucht, was der Stabilität der Verbindung zugute kommt. Nicht näher dargestellt sind Durchgangslöcher in den Laschenschenkein 41 oder/und dem Klammersteg 39, für die Fixierung der Verbindungsklammer 37 an den Schichtholzriegeln 3.

Die vorstehend erläuterten Verbindungselemente haben insgesamt eine Breite, die der Nutbreite der Längsnuten 15 entspricht. In den Fig. 7 und 8 ist ein weiteres, klammerförmiges Verbindungselement 45 dargestellt. Das Verbindungselement 45 ist als Blechstanzteil ausgebildet und umfasst eine Basisplatte 47, aus der zwei Laschenschenkel 49 freigeschnitten und gleichsinnig quer zur Basisplatte 47 abgewinkelt sind. Zwischen den Laschenschenkeln 49 ist aus der Basisplatte 47 ein Verbindungssteg 51 freigeschnitten und auf der den Laschenschenkel 49 abgewandten Seite aus der Basisplatte 47 herausgedrückt. Ähnlich der Verbindungsklammer 37 der Fig. 5 und 6 greift das Verbindungselement 45 mit seinen Laschenschenkeln in die Längsnuten 15 des stumpf endenden Schichtholzriegels 3, während der Verbindungssteg 51 in die benachbarte Längsnut des querenden Schichtholzriegels 3 eingreift. Die Basisplatte 47 kommt hierbei zwischen den Schichtholzriegeln 3 zu liegen. An der Basisplatte 47 wie auch gegebenenfalls den Laschenschenkeln 49 sind wiederum Durchtrittslöcher 53 für Fixierungsnägel bzw. -schrauben vorgesehen.

Wie in Fig. 1 dargestellt müssen die Schichtholzriegel 3 an den Verbindungsstellen nicht rechtwinklig aufeinanderstoßen. Zur Anpassung an eine Dachschräge oder dergleichen können die Schichtholzriegel 3 auch schräg zueinander verlaufen. Bezogen auf die dann schräg verlaufende Stirn des stumpf endenden Schichtholzriegels 3 ändert sich jedoch der Schrägabstand der in die Längsnuten 15 des stumpf endenden Schichtholzriegels eingreifenden Verbindungselemente. Während der Abstand in der Ausführungsform der Verbindungsplatten 31 der Fig. 4 ohne weiteres ausgleichbar ist, bedarf es bei klammerartigen Verbindungselementen zusätzlicher Maßnahmen. Die Fig. 9 und 10 zeigen eine Variante des Verbindungselements der Fig. 7 und 8, die sich von dem Verbindungselement 45 dadurch unterscheidet, dass die Basisplatte in zwei Basisplattenabschnitte 47a und 47b aufgeteilt ist, die in Richtung der Längsnut 15 des querenden Schichtholzriegels 3 verschiebbar aneinander geführt sind. An dem Basisplattenabschnitt 47a ist einer der Laschenschenkel 49 sowie der Verbindungssteg 51 angeformt, während der andere Basisplattenabschnitt 47b den anderen der beiden Laschenschenkel 49 trägt. Im Unterschied zum Verbindungselement 45 der Fig. 7 und 8 steht der Verbindungssteg 51 von dem Basisplattenabschnitt 47a frei ab und greift in eine zum Basisplattenabschnitt 47a hin offene Aussparung 55 des Basisplattenabschnitts 47b. Auf diese Weise sind die Basisplattenabschnitte 47a und 47b verschiebbar aneinander geführt und der Abstand der Laschenschenkel 49 ist justierbar. Auch das Verbindungselement 45' ist wiederum mit Durchtrittslöchern 53 für die Fixierung an den Schichtholzriegeln 3 versehen.

Für die Verbindung schräg zueinander stoßender Schichtholzriegel 3 verlaufen auch die Laschenschenkel 49 schräg zu den Basisplattenabschnitten 47a und 47b. Es versteht sich, dass die Laschenschenkel 49 des Verbindungselements 45' auch rechtwinklig von den Basisplattenabschnitten 47a und 47b abstehen können, so dass das Verbindungselement auch für Schichtholzriegel 3 unterschiedlicher Dicke benutzt werden kann. Gegebenenfalls kann der Winkel der Laschenschenkel 49 gegebenenfalls auch nachträglich in die gewünschte Winkellage gebogen werden.

Fig. 11 zeigt den Querschnitt durch eine Variante eines Schichtholzriegels 3', der sich von den vorangegangen erläuterten Schichtholzriegeln dadurch unterscheidet, dass in seinen quer zur Ebene des Rahmens 5 verlaufenden Seitenflächen 13 mehrere zueinander parallel verlaufende Längsnuten 15 eingearbeitet sind. Die Längsnuten 15 verlaufen spiegelsymmetrisch zur Längsmittelebene der Flachseiten 13. Der Schichtholzriegel 3' erlaubt das Anbringen mehrerer Verbindungselemente pro Verbindungsstelle, was der Stabilität des Rahmens 5 bei dickeren Wänden zugute kommt.

## Patentansprüche

1. Bauwerkwand mit einem aus mehreren stumpf aneinander stoßenden, im Querschnitt im Wesentlichen rechteckförmigen Holzriegeln (3) aufgebauten, ebenen Rahmen (5), einer an dem Rahmen (5) befestigten Beplankung (7) auf wenigstens einer der Flachseiten des Rahmens (5) und Verbindungselementen (21; 31; 37; 45; 45') an den Stoßstellen der Holzriegel (3), wobei die Holzriegel (3) zumindest an ihren quer zur Rahmenebene verlaufenden Längsseiten (13) über die gesamte Länge jedes Holzriegels (3) sich erstreckende Längsnuten (15) aufweisen, wobei die Verbindungselemente (21; 31; 37; 45; 45') Verbindungsabschnitte (23; 41; 49) aufweisen, deren Breite im Wesentlichen gleich der Breite der Längsnuten (15) ist, und wobei die Verbindungsabschnitte (23; 41; 49) in die Längsnuten (15) der beiden an der Stoßstelle (9) aneinander stoßender Holzriegel (3) eingreifen, **dadurch gekennzeichnet, dass** die Holzriegel als Schichtholzriegel (3) in Form von Furnierschichtholzriegel oder Sperrschichtholzriegel ausgebildet sind, bei welchen die Stapelrichtung der Schichten (11) der Schichtholzriegel (3) längs der Rahmenebene verläuft und dass die Verbindungselemente (21; 31; 37; 45; 45') als Metallblech-Biegeteile oder Metallblech-Stanzteile oder als Kunststoff Formteile ausgebildet sind, die für die Fixierung an den Schichtholzriegeln (3) mit Durchtrittslöchern (25; 35; 53) für Schrauben oder Nägel versehen sind.

2. Bauwerkwand nach Anspruch 1,
**dadurch gekennzeichnet, dass** in mehr als zwei Längsseiten der Schichtholzriegel (3), insbesondere allen vier Längsseiten (13, 17) über deren gesamte Länge sich erstreckende Längsnuten (15, 19) vorgesehen sind.

3. Bauwerkwand nach Anspruch 1 oder 2,
**dadurch gekennzeichnet, dass** in paarweise sich gegenüberliegenden Längsseiten (13) der Schichtholzriegel (3) jeweils mehrere zueinander parallel verlaufende Längsnuten (15) vorgesehen sind.

4. Bauwerkwand nach einem der Ansprüche 1 bis 3,
**dadurch gekennzeichnet, dass** die Längsnuten (15) der Schichtholzriegel (3) jeweils zur Längsmitte der Längsseite (13) symmetrisch angeordnet sind.

5. Bauwerkwand nach einem der Ansprüche 1 bis 4,
**dadurch gekennzeichnet, dass** die Längsnuten (15) gleiche Breite oder/und Tiefe haben.

6. Bauwerkwand nach einem der Ansprüche 1 bis 5,
**dadurch gekennzeichnet, dass** die Längsnuten (15) eine Breite zwischen 5 und 15 mm oder/und eine Tiefe zwischen 5 und 15 mm haben.

7. Bauwerkwand nach einem der Ansprüche 1 bis 6,
**dadurch gekennzeichnet, dass** die Schichtholzriegel (3) in Richtung ihres Schichtenstapels eine Dicke zwischen 33 und 75 mm haben.

8. Bauwerkwand nach einem der Ansprüche 1 bis 7,
**dadurch gekennzeichnet, dass** die Schichtholzriegel (3) in Schichtrichtung eine Breite zwischen 40 und 240 mm haben.

9. Bauwerkwand nach einem der Ansprüche 1 bis 8,
**dadurch gekennzeichnet, dass** die Dicke der einzelnen Schichten (11) des Schichtholzriegels (3) zwischen 1,2 bis 3,3 mm liegt.

10. Bauwerkwand nach einem der Ansprüche 1 bis 9,
**dadurch gekennzeichnet, dass** die Faserrichtung der Mehrzahl der Holzschichten (11) der Schichtholzriegel (3) zumindest angenähert in Längsrichtung der Schichtholzriegel (3) verläuft.

11. Bauwerkwand nach Anspruch 10,
**dadurch gekennzeichnet, dass** die Faserrichtung sämtlicher Holzschichten (11) der Schichtholzriegel (3) in deren Längsrichtung verläuft.

12. Bauwerkwand nach einem der Ansprüche 1 bis 11,
**dadurch gekennzeichnet, dass** die Verbindungsabschnitte des Verbindungselements eine langgestreckte Verbindungsplatte (31) bilden, deren Breite im Wesentlichen gleich der Breite der Längsnuten (15) und die in die Längsnut (15) des stumpf endenden Schichtholzriegels (3) eingesetzt ist und mit einem ihrer Längsenden in die Längsnut (15) des querenden Schichtholzriegels (3) eingreift.

13. Bauwerkwand nach Anspruch 12,
**dadurch gekennzeichnet, dass** von einem der Längsenden der Verbindungsplatte (31) wenigstens ein Dorn (33) in Längsrichtung der Verbindungsplatte (31) für den Eingriff in den querenden Schichtholzriegel (3) absteht.

14. Bauwerkwand nach einem der Ansprüche 1 bis 13,
**dadurch gekennzeichnet, dass** die Verbindungselemente als Verbindungswinkel (21) mit quer zueinander verlaufenden, die Verbindungsabschnitte bildenden Laschenschenkel (23) für den Eingriff in die Längsnuten (15) der Schichtholzriegel (3) ausgebildet sind.

15. Bauwerkwand nach Anspruch 14,
**dadurch gekennzeichnet, dass** die Laschenschenkel (23) in der Rahmenebene durch einen Stützzwickel (27) ausgesteift sind.

16. Bauwerkwand nach einem der Ansprüche 1 bis 13,
**dadurch gekennzeichnet, dass** die Verbindungselemente als im Wesentlichen U-förmige Verbindungsklammern (37) ausgebildet sind, von deren Klammersteg (39) zwei für den Eingriff in die Längsnuten (15) des stumpf endenden Schichtholzriegels (3) bestimmte Laschenschenkel (41) abstehen, wobei der Klammersteg (39) für den Eingriff in die benachbarte Längsnut (15) des querenden Schichtholzriegels (3) bestimmt ist, und wobei der Klammersteg (39) und die Laschenschenkel (41) die Verbindungsabschnitte bilden.

17. Bauwerkwand nach Anspruch 16,
**dadurch gekennzeichnet, dass** im Bereich des Klammerstegs (39) zu den Laschenschenkeln (41) hin wenigstens eine für die Anlage an der Stirn des stumpf endenden Schichtholzriegels (3) bestimmte Anlagefläche vorgesehen ist, die den Klammersteg (39) in Abstand von der Stirn hält.

18. Bauwerkwand nach Anspruch 17,
**dadurch gekennzeichnet, dass** der Klammersteg (39) zu den Laschenschenkeln (41) mit wenigstens einer die Anlagefläche bildenden Eindrückung (43) versehen ist.

19. Bauwerkwand nach einem der Ansprüche 1 bis 13,
**dadurch gekennzeichnet, dass** die Verbindungselemente (45) eine die Stirn der stumpf endenden Schichtholzriegels (3) zumindest teilweise überdeckende Basisplatte (47) aufweisen, von der wenigstens ein Laschenschenkel (49) für den Eingriff in die Längsnut (15) des stumpf endenden Schichtholzriegels (3) quer absteht und von der zum Eingriff in die Längsnut (15) des querenden Schichtholzriegels (3) wenigstens ein Verbindungssteg (51) auf der dem Laschenschenkel (49) abgewandten Seite quer absteht, wobei der Laschenschenkel (49) und der Verbindungssteg (51) die Verbindungsabschnitte des Verbindungselements (45) bilden.

20. Bauwerkwand anch Anspruch 19,
**dadurch gekennzeichnet, dass** von der Basisplatte (47) zwei Laschenschenkel (49) für den Eingriff in die Längsnuten (15) des stumpf endenden Schichtholzriegels (3) abstehen.

21. Bauwerkwand nach Anspruch 19 oder 20,
**dadurch gekennzeichnet, dass** der Verbindungssteg (51) als aus der Basisplatte (47) herausgedrückter Verbindungssteg ausgebildet ist.

22. Bauwerkwand nach Anspruch 21,
**dadurch gekennzeichnet, dass** der Verbindungssteg (51) entlang der Längsnut (15) des querenden Schichtholzriegels (3) aus der Basisplatte (47) freigeschnitten ist.

23. Bauwerkwand nach einem der Ansprüche 19 bis 22,
**dadurch gekennzeichnet, dass** die Basisplatte zwei längs des querenden Schichtholzriegels (3) verschiebbar aneinander geführte Plattenabschnitte (47a, 47b) umfasst, von denen einer der Plattenabschnitte (47b) einen der Laschenschenkel (49) und der andere Plattenabschnitt (47a) den Verbindungssteg (51) und einen weiteren der Laschenschenkel (49) aufweist.

24. Bauwerkwand nach einem der Ansprüche 1 bis 23,
**dadurch gekennzeichnet, dass** die Verbindungselemente (21; 31; 45; 45'), insbesondere deren Verbindungsabschnitte Durchtrittslöcher (25; 35; 53) für Befestigungselemente, insbesondere für Nägel oder Schrauben aufweisen.

25. Bauwerkwand nach einem der Ansprüche 1 bis 24,
**dadurch gekennzeichnet, dass** in eine Anzahl der Längsnuten (15, 19) Leitungen (29) oder Kabel oder dergleichen eingelegt sind.

26. Konstruktionsteilesatz zum Aufbauen einer Bauwerkwand, umfassend:
- mehrere im Querschnitt im Wesentlichen rechteckförmige Holzriegel (3) zum Aufbauen eines Rahmens (5), in welchem die Holzriegel (3) stumpf aneinanderstoßen,
- wenigstens eine Beplankungsplatte (7) zur Befestigung auf wenigstens einer Flachseite des Rahmens (5) und
- Verbindungselemente (21; 31; 37; 45; 45') für die Verbindung der Holzriegel (3) an den Stoßstellen,
wobei die Holzriegel (3) an Längsseiten (13) über die gesamte Länge jedes Holzriegels (3) sich erstreckende Längsnuten (15) aufweisen und in der Weise zu dem Rahmen (15) verbindbar sind, dass Paare von mit Längsnuten (15) versehenen Längsseiten (13) quer zur Rahmenebene verlaufen und wobei die Verbindungselemente (21; 31; 37; 45; 45') Verbindungsabschnitte (23; 41; 49) aufweisen, deren Breite im Wesentlichen gleich der Breite der Längsnuten (15) ist und Verbindungsabschnitte (23; 41; 49) so ausgebildet sind, dass sie in die Längssnuten (15) der beiden an der Stoßstelle aneinanderstoßenden Holzriegel (3) einführbar sind,
**dadurch gekennzeichnet, dass**
die Holzriegel als Halbzeug-Schichtholzriegel (3) in Form von Furnierschichtholzriegel oder Sperrschichtholzriegel ausgebildet sind, derart, dass aus den Halbzeug-Schichtholzriegeln (3) abgetrennte Schichtholzriegelabschnitte mit längs der Rahmenebene verlaufender Stapelrichtung ihrer Schichten (11) zu dem Rahmen (5) verbindbar sind und dass die Verbindungselemente (21; 31, 37; 45; 45') als Metallblech-Biegeteile oder Metallblech-Stanzteile oder als Kunststoff-Formteile ausgebildet sind, die für die Fixierung an den Schichtholzriegeln (3) mit Durchtrittslöchern (25; 35; 53) für Schrauben oder Nägeln versehen sind.

## Claims

1. A structure wall with a flat frame (5) built from a plurality of butt-jointed wood cross members (3) of substantially rectangular cross-section, a panelling (7) fastened to the frame (5) on at least one of the flat sides of the frame (5) and connecting elements (21;31;37;45; 45') at the butt joints of the wood cross members (3), wherein the wood cross members (3) have longitudinal grooves (15) which, at least on their longitudinal sides (13) extending transversely to the frame plane, extend over the entire length of each wood cross member (3), wherein the connecting elements (21;31;37;45;45') have connection portions (23;41;49) whose width is substantially equal to the width of the longitudinal grooves (15), and wherein the connection portions (23;41;49) engage in the longitudinal grooves (15) of the two wood cross members (3) abutting one another at the butt joint (9),
**characterised in that** the wood cross members are formed as laminated wood cross members (3) in the form of veneer laminated wood cross members or insulating layer wood cross members, in which the stacking direction of the layers (11) of the laminated wood cross members (3) extends along the frame plane, and **in that** the connecting elements (21;31;37;45;45') are formed as sheet metal bent parts or sheet metal stamped parts or as plastics material moulded parts, which for fastening to the laminated wood cross members (3) are provided with through-holes (25;35;53) for screws or nails.

2. A structure wall according to Claim 1,
**characterised in that** longitudinal grooves (15,19) are provided in more than two longitudinal sides of the laminated wood cross members (3), in particular all four longitudinal sides (13,17), which grooves extend over their entire length.

3. A structure wall according to Claim 1 or 2,
**characterised in that** in each case a plurality of longitudinal grooves (15) extending parallel to one another are provided in longitudinal sides (13) of the laminated wood cross members (3), which are situated in pairs opposite one another.

4. A structure wall according to any one of Claims 1 to 3,
**characterised in that** the longitudinal grooves (15) of the laminated wood cross members (3) are each arranged symmetrically to the longitudinal centre of the longitudinal side (13).

5. A structure wall according to any one of Claims 1 to 4,
**characterised in that** the longitudinal grooves (15) are of equal width and/or depth.

6. A structure wall according to Claims 1 to 5, **characterised in that** the longitudinal grooves (15) are of a width of between 5 and 15 mm and/or a depth of between 5 and 15 mm.

7. A structure wall according to any one of Claims 1 to 6,
**characterised in that** the laminated wood cross members (3) are of a thickness of between 33 and 75 mm in the direction of their laminar stack.

8. A structure wall according to any one Claims 1 to 7,
**characterised in that** the laminated wood cross members (3) are of a width of between 40 and 240 mm in the laminar direction.

9. A structure wall according to any one of Claims 1 to 8,
**characterised in that** the thickness of the individual layers (11) of the laminated wood cross member (3) is between 1.2 to 3.3 mm.

10. A structure wall according to any one of Claims 1 to 9,
**characterised in that** the grain direction of the plurality of wood layers (11) of the laminated wood cross members (3) extends at least approximately in the longitudinal direction of the laminated wood cross members (3).

11. A structure wall according to Claim 10,
**characterised in that** the grain direction of all the wood layers (11) of the laminated wood cross members (3) extends in their longitudinal direction.

12. A structure wall according to any one of Claims 1 to 11,
**characterised in that** the connection portions of the connecting element form an elongate connection plate (31), the width of which is substantially equal to the width of the longitudinal grooves (15) and which is inserted into the longitudinal groove (15) of the butt-ended laminated wood cross member (3) and engages with one of its longitudinal ends into the longitudinal groove (15) of the obliquely ended laminated wood cross member (3).

13. A structure wall according to Claim 12,
**characterised in that** at least one pin (33) protrudes from one of the longitudinal ends of the connection plate (31) in the longitudinal direction of the connection plate (31) for engagement in the obliquely ended laminated wood cross members (3).

14. A structure wall according to any one of Claims 1 to 13,
**characterised in that** the connecting elements are formed as connecting brackets (21) with bracket arms (23), which extend obliquely to one another and form the connecting portions, for engagement in the longitudinal grooves (15) of the laminated wood cross members (3).

15. A structure wall according to Claim 14,
**characterised in that** the bracket arms (23) are reinforced in the frame plane by a support bracket [sic] (27).

16. A structure wall according to any one of Claims 1 to 13,
**characterised in that** the connecting elements are formed as substantially U-shaped connecting clamps (37), from the clamp web (39) of which project two bracket arms (41) intended for engagement in the longitudinal grooves (15) of the butt-ended laminated wood cross member (3), wherein the clamp web (39) is intended for engagement in the adjacent longitudinal groove (15) of the obliquely ended laminated wood cross member (3), and wherein the clamp web (39) and the bracket arms (41) form the connecting portions.

17. A structure wall according to Claim 16,
**characterised in that** at least one contact surface intended to be applied against the end face of the butt-ended laminated wood cross member (3) is provided in the vicinity of the clamp web (39) towards the bracket arms (41), which contact surface keeps the clamp web (39) at a distance from the end face.

18. A structure wall according to Claim 17,
**characterised in that** the clamp web (39) towards the bracket arms (41) is provided with at least one indentation (43) forming the contact surface.

19. A structure wall according to any one of Claims 1 to 13,
**characterised in that** the connecting elements (45) have a base plate (47) which at least partly overlaps the end face of the butt-ended laminated wood cross member (3) and from which protrudes transversely at least one bracket arm (49) for engagement in the longitudinal groove (15) of the butt-ended laminated wood cross member (3) and from which protrudes transversely at least one connecting web (51), for engagement in the longitudinal groove (15) of the obliquely ended laminated wood cross member (3), on the side remote from the bracket arm (49), wherein the bracket arm (49) and the connecting web (51) form the connecting portions of the connecting element (45).

20. A structure wall according to Claim 19,
**characterised in that** two bracket arms (49) protrude from the base plate (47) for engagement in the longitudinal groove (15) of the butt-ended the laminated wood cross member (3).

21. A structure wall according to Claim 19 or 20,
**characterised in that** the connecting web (51) is formed as a connecting web pressed from the base plate (47).

22. A structure wall according to Claim 21,
**characterised in that** the connecting web (51) is undercut from the base plate (47) along the longitudinal groove (15) of the obliquely ended laminated wood cross member (3).

23. A structure wall according to any one of Claims 19 to 22,
**characterised in that** the base plate comprises two plate portions (47a,47b) guided displaceably on one another along the obliquely ended laminated wood cross member (3), of which one of the plate portions (47a,47b) has one of the bracket arms (49) and the other plate portion (47a) has the connecting web (51) and another one of the bracket arms (49).

24. A structure wall according to any one of Claims 1 to 23,
**characterised in that** the connecting elements (21;31;45;45'), in particular their connecting portions, have through-holes (25;35;53) for fastening elements, in particular for nails or screws.

25. A structure wall according to any one of Claims 1 to 24,
**characterised in that** ducts (29) or cables or the like are installed in a number of the longitudinal grooves (15,19).

26. A construction kit for building a structure wall, comprising:
- a plurality of wood cross members (3) of substantially rectangular cross-section for the assembly of a frame (5) in which the wood cross members (3) are butt-jointed,
- at least one panelling board (7) to be fastened on at least one flat side of the frame (5) and
- connecting elements (21;31;37;45;45') for the connection of the wood cross members (3) to the butt joints,
wherein the wood cross members (3) have longitudinal grooves (15) which on longitudinal sides (13) extend over the entire length of each wood cross member (3) and can be connected to the frame (15) [sic] in such a way that pairs of longitudinal sides (13) provided with longitudinal grooves (15) extend transversely to the frame plane, and wherein the connecting elements (21;31;37;45;45') have connection portions (23;41;49) whose width is substantially equal to the width of the longitudinal grooves (15) and the connection portions (23;41;49) are formed so that they can engage in the longitudinal grooves (15) of the two wood cross members (3) abutting one another at the butt joint, **characterised in that**
the wood cross members are formed as semi-fabricated laminated wood cross members (3) in the form of veneer plywood cross members or insulating layer wood cross members such that laminated wood cross member portions separated from the semi-fabricated laminated wood cross members (3) can be connected to the frame (5) with a stacking direction of their layers (11) extending along the frame plane, and **in that** the connecting elements (21;31;37;45;45') are formed as sheet metal bent parts or sheet metal stamped parts or as plastics material moulded parts, which for fastening to the laminated wood cross members (3) are provided with through-holes (25;35;53) for screws or nails.

## Revendications

1. Paroi de bâtiment avec un cadre plan (5) formé par plusieurs traverses en bois (3) de forme essentiellement rectangulaire en coupe transversale mises en contact d'aboutement, un parement de cloison (7) fixé sur le cadre (5) sur au moins un des côtés plats du cadre (5) et des éléments de liaison (21 ; 31 ; 37 ; 45 ; 45') aux points de contact des traverses en bois (3), les traverses en bois (3) présentant au moins sur leurs côtés longitudinaux (13) s'étendant transversalement au plan du cadre des rainures longitudinales (15) s'étendant sur toute la longueur de chaque traverse en bois (3), les éléments de liaison (21 ; 31 ; 37 ; 45 ; 45') présentant des segments de liaison (23 ; 41 ; 49) dont la largeur est sensiblement identique à la largeur des rainures longitudinales (15), et les segments de liaison (23; 41; 49) étant en prise dans les rainures longitudinales (15) des deux traverses en bois (3) en contact l'une avec l'autre au niveau des points de contact (9), **caractérisée en ce que** les traverses en bois sont réalisées en tant que traverses en bois lamellé (3) sous forme de traverses en bois lamellé de placage ou traverses en bois lamellé de contreplacage, pour lesquelles la direction d'empilage des couches (11) des traverses en bois lamellé (3) s'étend le long du plan du cadre et **en ce que** les éléments de liaison (21 ; 31 ; 37 ; 45 ; 45') sont réalisés en tant que pièces pliées en tôle métallique ou pièces d'estampage en tôle métallique ou en tant qu'éléments moulés en matière synthétique, lesquels sont munis de trous de passage (25 ; 35 ; 53) pour des vis ou clous pour la fixation sur les traverses en bois lamellé (3).

2. Paroi de bâtiment selon la revendication 1, **caractérisée en ce que** l'on prévoit sur plus de deux côtés longitudinaux des traverses en bois lamellé (3), en particulier sur les quatre côtés longitudinaux (13, 17), des rainures longitudinales (15, 19) s'étendant sur toute la longueur de ceux-ci.

3. Paroi de bâtiment selon la revendication 1 ou 2, **caractérisée en ce que** l'on prévoit, sur des côtés longitudinaux (13) situés en vis-à-vis par paires des traverses en bois lamellé (3), respectivement plusieurs rainures longitudinales (15) s'étendant parallèlement les unes aux autres.

4. Paroi de bâtiment selon l'une des revendications 1 à 3, **caractérisée en ce que** les rainures longitudinales (15) des traverses en bois lamellé (3) sont respectivement disposées symétriquement par rapport au milieu de la longueur du côté longitudinal (13).

5. Paroi de bâtiment selon l'une des revendications 1 à 4, **caractérisée en ce que** les rainures longitudinales (15) présentent des largeurs et/ou profondeurs identiques.

6. Paroi de bâtiment selon l'une des revendications 1 à 5, **caractérisée en ce que** les rainures longitudinales (15) présentent une largeur comprise entre 5 et 15 mm et/ou une profondeur comprise entre 5 et 15 mm.

7. Paroi de bâtiment selon l'une des revendications 1 à 6, **caractérisée en ce que** les traverses en bois lamellé (3) présentent une épaisseur comprise entre 33 et 75 mm dans le sens de leur empilage de couches.

8. Paroi de bâtiment selon l'une des revendications 1 à 7, **caractérisée en ce que** les traverses en bois lamellé (3) présentent une largeur comprise entre 40 et 240 mm dans le sens des couches.

9. Paroi de bâtiment selon l'une des revendications 1 à 8, **caractérisée en ce que** l'épaisseur des couches individuelles (11) de la traverse en bois lamellé (3) est comprise entre 1,2 et 3,3 mm.

10. Paroi de bâtiment selon l'une des revendications 1 à 9, **caractérisée en ce que** le sens des fibres de la pluralité des couches en bois (11) des traverses en bois lamellé (3) s'étend au moins approximativement en direction longitudinale des traverses en bois lamellé (3).

11. Paroi de bâtiment selon la revendication 10, **caractérisée en ce que** le sens des fibres de l'ensemble des couches en bois (11) des traverses en bois lamellé (3) s'étend dans la direction longitudinale de celles-ci.

12. Paroi de bâtiment selon l'une des revendications 1 à 11, **caractérisée en ce que** les segments de liaison de l'élément de liaison forment une plaque de liaison allongée (31) dont la largeur est sensiblement égale à la largeur des rainures longitudinales (15) et laquelle plaque est insérée dans la rainure longitudinale (15) de la traverse en bois lamellé (3) se terminant de manière aboutée et se met en prise avec une de ses extrémités longitudinales dans la rainure longitudinale (15) de la traverse en bois lamellé (3) transversale.

13. Paroi de bâtiment selon la revendication 12, **caractérisée en ce que** au moins une cheville (33) dépasse de l'une des extrémités longitudinales de la plaque de liaison (31) en direction longitudinale de la plaque de liaison (31) pour la mise en prise dans la traverse en bois lamellé (3) transversale.

14. Paroi de bâtiment selon l'une des revendications 1 à 13, **caractérisée en ce que** les éléments de liaison sont réalisés en tant qu'équerres d'assemblage (21) avec des languettes (23) s'étendant transversalement les unes par rapport aux autres et formant les segments de liaison pour la mise en prise dans les rainures longitudinales (15) des traverses en bois lamellé (3).

15. Paroi de bâtiment selon la revendication 14, **caractérisée en ce que** les languettes (23) sont renforcées par une âme de support (27) dans le plan du cadre.

16. Paroi de bâtiment selon l'une des revendications 1 à 13, **caractérisée en ce que** les éléments de liaison sont réalisés en tant qu'agrafes de fixation (37) sensiblement en forme de U, deux languettes (41) déterminées dépassant des tiges de bride (39) de celles-ci pour la mise en prise dans les rainures longitudinales (15) de la traverse en bois lamellé (3) se terminant de manière aboutée, la tige de bride (39) étant destinée à la mise en prise dans la rainure longitudinale voisine (15) de la traverse en bois lamellé (3) transversale, et la tige de bride (39) et les languettes (41) formant les segments de liaison.

17. Paroi de bâtiment selon la revendication 16, **caractérisée en ce que** l'on prévoit dans la zone de la tige de bride (39) vers les languettes (41) au moins une surface de butée déterminée pour la butée contre le front de la traverse en bois lamellé (3) se terminant de manière aboutée, laquelle maintien la tige de bride (39) à distance du front.

18. Paroi de bâtiment selon la revendication 17, **caractérisée en ce que** la tige de bride (39) vers les languettes (41) est pourvue au moins d'un enfoncement (43) formant la surface de butée.

19. Paroi de bâtiment selon l'une des revendications 1 à 13, **caractérisée en ce que** les éléments de liaison (45) présentent une plaque de base (47) recouvrant au moins partiellement le front des traverses en bois lamellé (3) se terminant de manière aboutée, de laquelle au moins une languette (49) dépasse transversalement pour la mise en prise dans la rainure longitudinale (15) de la traverse en bois lamellé (3) se terminant de manière aboutée et de laquelle au moins une bride de liaison (51) dépasse transversalement sur le côté tournant le dos à la languette (49) pour la mise en prise dans la rainure longitudinale (15) de la traverse en bois lamellé (3) transversale, la languette (49) et la bride de liaison (51) formant les segments de liaison de l'élément de liaison (45).

20. Paroi de bâtiment selon la revendication 19, **caractérisée en ce que** deux languettes (49) dépassent de la plaque de base (47) pour la mise en prise dans les rainures longitudinales (15) de la traverse en bois lamellé (3) se terminant de manière aboutée.

21. Paroi de bâtiment selon la revendication 19 ou 20, **caractérisée en ce que** la bride de liaison (51) est réalisée en tant que bride de liaison pressée hors de la plaque de base (47).

22. Paroi de bâtiment selon la revendication 21, **caractérisée en ce que** la bride de liaison (51) le long de la rainure longitudinale (15) de la traverse en bois lamellé (3) transversale est découpée librement dans la plaque de base (47).

23. Paroi de bâtiment selon l'une des revendications 19 à 22, **caractérisée en ce que** la plaque de base comprend deux segments de plaque (47a, 47b) amenés ensemble de manière coulissante le long de la traverse en bois lamellé (3) transversale, dont l'un des segments de plaque (47b) présente l'une des languettes (49) et dont l'autre des segments de plaque (47a) présente la bride de liaison (51) et une autre languette (49).

24. Paroi de bâtiment selon l'une des revendications 1 à 23, **caractérisée en ce que** les éléments de liaison (21 ; 31 ; 45 ; 45'), en particulier les segments de liaison de ceux-ci, présentent des trous de passage (25 ; 35 ; 53) pour des éléments de fixation, en particulier pour des clous ou des vis.

25. Paroi de bâtiment selon l'une des revendications 1 à 24, **caractérisée en ce que** dans un certain nombre de rainures longitudinales (15, 19) des lignes (29) ou câbles ou similaires sont mis en place.

26. Ensemble d'éléments de construction pour la construction d'une paroi de bâtiment, comprenant :
- plusieurs traverses en bois (3) de forme essentiellement rectangulaire en coupe transversale pour la construction d'un cadre (5), dans lequel les traverses en bois (3) sont en contact d'aboutement,
- au moins une plaque de parement de cloison (7) pour la fixation sur au moins un côté plat du cadre (5) et
- des éléments de liaison (21 ; 31 ; 37 ; 45 ; 45') pour lier les traverses en bois (3) aux points de contact, les traverses en bois (3) présentant sur des côtés longitudinaux (13) des rainures longitudinales (15) s'étendant sur toute la longueur de chaque traverse en bois (3) et pouvant être liés au cadre (15) de manière à ce que des paires de côtés longitudinaux (13) munis de rainures longitudinales (15) s'étendent transversalement au plan du cadre et les éléments de liaison (21; 31; 37; 45; 45') présentant des segments de liaison (23 ; 41 ; 49) dont la largeur est sensiblement égale à la largeur des rainures longitudinales (15) et des segments de liaison (23 ; 41 ; 49) étant réalisés de manière à pouvoir être insérés dans les rainures longitudinales (15) des deux traverses en bois (3) entrant en contact l'une avec l'autre au point de contact,
**caractérisé en ce que** les traverses en bois sont réalisées en tant que traverses en bois lamellé semi-finies (3) sous forme de traverses en bois lamellé de placage ou traverses en bois lamellé de contreplacage de manière à pouvoir lier au cadre (5) des segments de traverses en bois lamellé découpés dans les traverses en bois lamellé semi-finies (3) avec une direction d'empilage de leurs couches (11) s'étendant le long du plan du cadre, et **en ce que** les éléments de liaison (21 ; 31 ; 37 ; 45 ; 45') sont réalisés en tant que pièces pliées en tôle métallique ou pièces d'estampage en tôle métallique ou en tant qu'éléments moulés en matière synthétique, lesquels sont munis de trous de passage (25 ; 35 ; 53) pour des vis ou clous pour la fixation sur les traverses en bois lamellé (3).
